# FASCICULE DE BREVET EUROPEEN

(11) **EP 0 491 587 B1**
(45) Date de publication et mention de la délivrance du brevet: **21.06.1995**
(21) Numéro de dépôt: 91403189.3
(22) Date de dépôt: 26.11.1991
(51) Int. Cl.: F42B 1/02, F42B 12/10

(54) **Charge creuse**
Hohlladung
Hollow charge

(30) Priorité: 28.11.1990 FR 9014873
(43) Date de publication de la demande: 24.06.1992
(73) Titulaire: COMMISSARIAT A L'ENERGIE ATOMIQUE, 75015 Paris (FR)
(72) Inventeur: Deguin, René, F-37550 Saint Avertin (FR); Mizzi, Hervé, F-37000 Tours (FR)
(74) Mandataire: Ilgart, Jean-Christophe

(56) Documents cités:
- EP-A- 0 378 749
- DE-A- 2 046 372
- DE-B- 3 436 936
- DE-B- 3 441 693
- FR-A- 2 406 798
- US-A- 2 543 057
- US-A- 2 936 708

## Description

L'invention se rapporte à une charge creuse.

Les charges creuses se composent pour l'essentiel d'un volume d'explosif de forme normalement cylindrique, entouré sur toute sa surface par une enceinte sauf à une extrémité où l'explosif se termine par une face présentant une empreinte conique. Cette face est revêtue d'une couche métallique en forme d'enveloppe conique qui constitue un projectile. A la mise à feu, l'enveloppe subit des forces centripètes importantes qui la déforment en ramenant progressivement sa matière dans la direction de projection, qui correspond à l'axe de la charge creuse. Le projectile devient finalement un jet de matière mince et longiligne très efficace pour percer des blindages.

Un sérieux problème est lié aux différences de coefficients de dilatation entre la charge, le projectile et l'enceinte. Aux échauffements ou aux refroidissements, on obtient soit des jeux qui peuvent causer un mauvais fonctionnement de la charge à l'explosion, soit des contraintes dans l'explosif qui peuvent l'endommager. Les chocs auxquels l'enceinte peut être soumise sont en outre intégralement répercutés dans l'explosif.

EP-A-0 378 749 et DE-A-2 046 372 décrivent deux charges creuses ainsi constituées et celui-ci a pour objet un montage destiné à amoindrir les effets des déformations thermiques. US-A-2 936 708 décrit un réseau de petites charges creuses retenues dans des douilles de plastique liées entre elles. US-A-2 543 057 décrit une charge explosive en boudin souple entouré d'une double gaine de caoutchouc. Et DE-A-3 441 693 décrit comme DE-A-2 046 372 un montage de charge creuse où le projectile est contraint par un ressort ou un organe analogue en direction axiale contre la charge.

L'objet de l'invention est de supprimer ces inconvénients en introduisant des éléments compressibles entre les constituants de la charge creuse là où les problèmes mentionnés plus haut peuvent apparaître.

Sous sa forme la plus générale, l'invention consiste à intercaler une couche de matériau compressible entre la charge et l'enceinte, dans un volume sensiblement circonférentiel.

Une amélioration consiste à intercaler un ressort entre une collerette d'appui disposée sur le bord du projectile et une butée circulaire appartenant à l'enceinte, pour obtenir un montage axial élastique entre le projectile, la charge et l'enceinte.

Le matériau compressible est avantageusement un matériau injectable en couche mince tel qu'un élastomère de polysiloxane réticulé à froid dans lequel sont dispersées des microsphères creuses en copolymère de chlorure de vinylidène et d'acrylonitrile, corps dont la structure et le procédé de fabrication ont été décrits dans la demande de brevet français numéro 90 10256. Si on utilise de tels matériaux injectables, il est avantageux de prévoir à un endroit approprié de la charge creuse des perçages d'injection ainsi que des conduits d'éventement d'air opposées à ces perçages.

L'étanchéité peut être complétée par des joints circulaires entre le projectile et l'enceinte ou entre des parties démontables constituant l'enceinte.

L'invention va maitenant être décrite plus en détail à l'aide des figures suivantes annexées à titre illustratif et non limitatif :
- la figure 1 est une vue d'ensemble de la charge creuse ; et
- les figures 2 et 3 sont deux agrandissements de parties opposées de la charge.

La charge creuse comprend une charge explosive 1 de forme essentiellement cylindrique à l'exception de sa face avant, qui est creusée selon une empreinte conique 2 dont le sommet appartient à l'axe 3 de la charge explosive 1. Cette face avant est recouverte d'un projectile 4 sous forme d'un revêtement métallique en forme d'enveloppe conique appuyé par sa face convexe sur la charge explosive 1. Une enceinte entoure la charge explosive 1 ; elle se compose d'une enveloppe cylindrique 5 entourant la surface latérale de la charge explosive 1 et d'un culot 6 en contact avec la face arrière, opposée au projectile 4, de la charge explosive 1. Un couvercle 7 est fixé à l'arrière de l'enveloppe cylindrique 5 par des moyens non représentés, par exemple par un soudage, et permet de maintenir le culot 6 contre la charge explosive 1. Par contre, un jeu existe entre l'enveloppe cylindrique 5 et la charge explosive 1.

L'enveloppe cylindrique 5 dépasse vers l'avant du projectile 4 et sa face interne porte une butée 8 circulaire. Le projectile 4 comporte quant à lui, sur le bord qui correspond à l'extrémité épanouie du cône, une collerette d'appui 9 circulaire qui s'étend en face de la butée 8. Une rondelle Belleville 10 élastique est comprimée entre la butée 8 et la collerette d'appui 9 et repousse le projectile 4 vers l'arrière.

Un jeu existe entre la charge explosive 1 et la collerette d'appui 9. Des perçages d'injection 11 sont ménagés à travers le projectile 4 à cet endroit. On peut disposer de plusieurs perçages sur une même circonférence. Ils permettent d'injecter un matériau compressible de manière à remplir le jeu entre l'enveloppe cylindrique 5 d'une part, la charge explosive 1 et le projectile 4 d'autre part. Le culot 6 est déjà installé quand cette opération a lieu, et on prend la précaution d'insérer deux joints circulaires 12 et 13 respectivement représentés sur les figures 2 et 3) aux extrémités avant et arrière de la charge creuse, entre l'enveloppe cylindrique 5 d'une part, et respectivement la collerette d'appui 9 et le culot 7 d'autre part. On obtient alors un volume parfaitement étanche à l'exception des perçages d'injection 11, mais il faut compléter le dispositif par des conduits d'éventement 14 qui permettent à l'air emprisonné d'être chassé. Un conduit d'éventement 14 envisageable, représenté figure 3, consiste en un perçage coudé réalisé entre les faces latérale et arrière du culot 6. Quand l'injection est terminée, le couvercle 7 peut être mis en place, et le perçage d'injection 11 est bouché.

Un matériau compressible présente la propriété de s'écraser ou au contraire de se dilater suivant les dilatations et les contractions d'origine thermique produites sur les constituants de la charge creuse pour maintenir les contraintes internes à un très bas niveau. Son élasticité lui permet de reprendre sa forme initiale dès que le changement de température cesse. Aucun jeu pouvant affecter la violence de la projection n'apparaît donc, ce qui promet une explosion de bonne qualité. Les chocs sur l'enceinte sont par ailleurs amortis par le matériau compressible et le ressort. Un tel comportement diffère entièrement de celui des couches de colle qui existent déjà au même endroit dans certaines charges creuses pour lier la charge explosive 1 à l'enceinte.

## Revendications

1. Charge creuse comprenant un projectile conique (4), une charge explosive (1) du côté convexe du projectile, une enceinte (5, 6) entourant la charge (1), caractérisée en ce qu'elle comprend une couche de matériau compressible (15) intercalée entre la charge (1) et l'enceinte (5).

2. Charge creuse selon la revendication 1, caractérisée en ce qu'elle comprend un ressort (10) entre une collerette d'appui (9) sur le bord du projectile (4) et une butée circulaire (8) sur l'enceinte (5).

3. Charge creuse selon la revendication 2, caractérisée en ce que le ressort (10) est une rondelle Belleville.

4. Charge creuse selon l'une quelconque des revendications 1 à 3, caractérisée en ce qu'elle comprend des perçages d'injection (11) du matériau compressible et des conduits (14) d'éventement d'air opposés aux perçages (11).

5. Charge creuse selon l'une quelconque des revendications 1 à 4, caractérisée en ce qu'elle comprend des joints circulaires (12, 13) entre le projectile (4) et l'enceinte (5) ou entre des parties démontables (5, 6) constituant l'enceinte.

6. Charge creuse selon l'une quelconque des revendications 1 à 5, caractérisée en ce que le matériau compressible est un élastomère de polysiloxane réticulé à froid dans lequel sont dispersées des microsphères creuses en copolymère de chlorure de vinylidène et d'acrylonitrile.

## Claims

1. Hollow charge comprising a conical projectile (4), an explosive charge (1) on the convex side of the projectile, an enclosure (5, 6) surrounding the charge (1), characterized in that it comprises a layer of compressible material (15) interposed between the charge (1) and the enclosure (5).

2. Hollow charge according to Claim 1, characterized in that it comprises a spring (10) between a bearing collar (9) on the edge of the projectile (4) and a circular abutment (8) on the enclosure (5).

3. Hollow charge according to Claim 2, characterized in that the spring (10) is a Belleville washer.

4. Hollow charge according to any one of Claims 1 to 3, characterized in that it comprises bores (11) for injecting the compressible material and air venting ducts (14) opposite the bores (11).

5. Hollow charge according to any one of Claims 1 to 4, characterized in that it comprises circular seals (12, 13) between the projectile (4) and the enclosure (5) or between parts (5, 6) which can be dismantled, constituting the enclosure.

6. Hollow charge according to any one of Claims 1 to 5, characterized in that the compressible material is a cooled-crosslinked polysiloxane elastomer in which hollow microspheres made of vinylidene chloride and acrylonitrile copolymer are dispersed.

## Patentansprüche

1. Hohlladung, umfassend ein konisches Projektil (4), eine Sprengladung (1) auf der konvexen Seite des Projektils, einen die Ladung (1) umgebenden Behälter (5, 6),
**dadurch gekennzeichnet,** daß sie eine komprimierbare Materialschicht (15) umfaßt, eingefügt zwischen die Ladung (1) und den Behälter (5).

2. Hohlladung nach Anspruch 1, dadurch gekennzeichnet, daß sie eine Feder (10) umfaßt, zwischen einem Stützkragen (9) am Rand des Projektils (4) und einem kreisförmigen Anschlag (8) am Behälter (5).

3. Hohlladung nach Anspruch 2, dadurch gekennzeichnet, daß die Feder (10) ein Belleville-Dichtungsring ist.

4. Hohlladung nach einem der Ansprüche 1 bis 3, dadurch gekennzeichnet, daß sie Einspritzöffnungen (11) für komprimierbares Material aufweist und, den Bohrungen (11) entgegengesetzt, Auslaßleitungen (14) für Luft.

5. Hohlladung nach einem der Ansprüche 1 bis 4, dadurch gekennzeichnet, daß sie Runddichtringe (12, 13) zwischen dem Projektil (4) und dem Behälter (5) oder zwischen den den Behälter bildenden, demontierbaren Teilen (5, 6) umfaßt.

6. Hohlladung nach einem der Ansprüche 1 bis 5, dadurch gekennzeichnet, daß das komprimierbare Material ein kaltvernetztes Polysiloxan-Elastomer ist, in dem Hohlkugeln aus Acrylnitril- und Vinyldichlorid-Copolymer feinst verteilt sind.
